# EUROPÄISCHE PATENTSCHRIFT

(11) **EP 1 300 914 B1**
(45) Veröffentlichungstag und Bekanntmachung des Hinweises auf die Patenterteilung: **20.04.2005**
(21) Anmeldenummer: 02019699.4
(22) Anmeldetag: 04.09.2002
(51) Int. Cl.: H01R 13/703

(54) **Isolierkörper mit Kurzschlussfeder**
Isolation element with short-circuit spring
Elément d'isolation avec ressort de court-circuit

(30) Priorität: 26.09.2001 DE 10147967
(43) Veröffentlichungstag der Anmeldung: 09.04.2003
(73) Patentinhaber: AMPHENOL-TUCHEL ELECTRONICS GmbH, D-74080 Heilbronn (DE)
(72) Erfinder: Hirschmann, Michael, 74211 Leingarten (DE)
(74) Vertreter: Becker, Thomas, Dr., Dipl.-Ing.

(56) Entgegenhaltungen:
- DE-A- 3 623 993
- DE-C- 19 513 358
- US-A- 5 064 973
- US-A- 5 924 885

## Beschreibung

Die Erfindung betrifft einen Isolierkörper zum Einbau in einen (Gas-)Generator als Bestandteil eines Steckverbinder-Systems mit Generator und Stecker für aufblasbare Rückhaltesysteme in Kraftfahrzeugen.

Isolierkörper dieser Art sind beispielsweise aus den deutschen Offenlegungsschriften 199 35 969 und 199 35 970 bekannt. Die Isolierkörper dienen unter anderem der Aufnahme einer Kurzschlussfeder, die gemäß DE 199 35 970 A1 zweiteilig ist und gemäß DE 199 35 969 A1 kompliziert im Isolierkörper positioniert werden muss.

Für Steckverbinder der genannten Art wird unter anderem verlangt, dass die im Bereich des Generators (einer Dose) angeordneten Kontaktstifte gegen ein schaufelartiges Eintauchen des vorderen Gehäuserandes des Gegensteckers berührungssicher angeordnet sind (auch "scoopproof" genannt). Auf diese Weise soll verhindert werden, dass zum Beispiel bei einem Schrägaufsetzen des Steckerteils auf die Kontaktstifte der Dose (des Generators) die Kontaktstifte verbogen werden und es zu Fehlkontaktierungen kommen kann.

Zu diesem Zweck ist es bekannt, die Kontaktstifte zu verkürzen, so dass sie erst nach einer definierten Führungsstrecke des Steckers von den zugehörigen Kontaktfedern erfasst werden.

Diese Maßnahme ist jedoch nicht in jedem Fall möglich. So sind bestimmte Stecksysteme dimensionsmäßig definiert.

Hier setzt die der Erfindung zugrundeliegende Aufgabe an. Es soll eine Möglichkeit aufgezeigt werden, die verlangte Stecksicherheit auch ohne verkürzte Kontaktstifte zu schaffen und ohne sonstige dimensionsmäßige Veränderung des Steckverbindersystems.

Dabei ist zu berücksichtigen, dass im Bereich des Generators beziehungsweise eines im Generator angeordneten Isolierkörpers einerseits die Kontaktstifte für die Steckverbindungen platziert werden müssen, andererseits auch die erwähnte Kurzschlussfeder, wobei die Funktion dieser Feder erst dann aufgehoben werden darf, wenn Stecker und Generator (Dose) vollständig in ihrer Verriegelungsposition sind.

Ein erster Ansatzpunkt für einen konstruktiven Lösungsvorschlag ist folgender: Üblicherweise sind am Stecker gegenüberliegende, federnde Rastzungen vorhanden, die in der Verriegelungsposition gegenüber der Dose in korrespondierende Rastausnehmungen des Generator-Gehäuses einfedern. In diesem Bereich muss das Dosengehäuse also bereits eine entsprechende Öffnung aufweisen; um das Einfedern der Rastnasen zu ermöglichen. Unmittelbar hinter diesen Rastnasen sind üblicherweise in Steckrichtung verschiebbare Sekundärverriegelungen (Stifte oder Schienen) vorgesehen, die verhindern, dass die Rastnasen sich unkontrolliert aus den Rastöffnungen wieder herausbewegen können.

Für diese Sekundärverriegelungen ist es ebenfalls bekannt (DE 195 13 358 C1), dass sie gleichzeitig dazu dienen, eine Kurzschlussbrücke zwischen korrespondierenden Kontaktstiften aufzuheben.

Dazu weist die Sekundärverriegelung gemäß DE 195 13 358 C1 -im Horizontalschnitt betrachtet- eine U-Form auf, wobei die Aufhebung der Kurzschlussfunktion durch den Basisschenkel erfolgt. Mit anderen Worten: Eine gemeinsame Kurzschlussfeder liegt auf korrespondierenden Abschnitten benachbarter Kontaktstifte auf und wird beim Einschieben der Sekundärverriegelung weggedrückt.

Hinsichtlich des benötigten Platzbedarfes folgt daraus, dass sowohl in Bewegungsrichtung der Kurzschlussfeder als auch senkrecht dazu, also in Bewegungsrichtung der erwähnten Rastnasen, entsprechend Raum geschaffen werden muss.

Vom Dokument DE 36 23 993 A1 ist eine elektrische Kontaktsteckverbindung mit kurzschluss federn bekannt.

Erfindungemäß ist dagegen vorgesehen, die Bewegungsrichtung der Kurzschlussfeder entsprechend der Bewegungsrichtung der Rastarme einzustellen, weil in dieser Richtung der benötigte Platz bereits vorhanden ist.

In ihrer allgemeinste Ausführungsform betrifft die Erfindung danach einen Isolierkörper zum Einbau in einen Generator als Bestandteil eines Steckverbinder-Systems mit Generator und Stecker für aufblasbare Rückhaltesysteme in Kraftfahrzeugen gemäß dem Anspruch 1

Dabei kann die Kurzschlussfeder einteilig sein. Sie kann im Basisschenkel mindestens zwei Aussparungen aufweisen, die die Kontaktstifte mit Abstand umgreifen. Auf diese Weise verläuft die Kurzschlussfeder bodenseitig (mit ihrem Basisschenkel) quasi um die Kontaktstifte herum, wobei der Basischenkel letztendlich nur der Konfektionierung im Isolierkörper dient. Die eigentliche Kurzschlussfunktion übernehmen die gegeneinander gerichteten, mit dem Basisschenkel leitend verbundenen Kontaktzungen, die beispielsweise aus dem Material der U-Schenkel ausgeschnitten sein können.

Die Anordnung der Kurzschlussfeder kann dann so sein, dass die U-Schenkel im wesentlichen parallel zu den Sekundärverriegelungs-Elementen des zugehörigen Steckers verlaufen und die Kontaktzungen so aufeinander zugerichtet sind, dass sie von den Sekundärverriegelungs-Elementen ergriffen werden, wenn diese in die Endposition geführt werden. Dabei werden die Kontaktzungen in die selbe Richtung weggedrückt, in die sich die Rastarme bewegen, wenn sie in die korrespondierenden Rastausnehmungen der Dose einschnappen.

Der Isolierkörper, der in einen zugehörigen Gas-Generator eingesetzt wird, kann beispielsweise eine mehr oder weniger runde Querschnittsfläche aufweisen, und zwar mit einem Außendurchmesser, der im wesentlichen dem Abstand der Außenflächen der gegenüberliegenden Rastarme des Steckers entspricht. Auch hieraus wird deutlich, dass mit dem beschriebenen Aufbau keine Verbreiterung des Generators notwendig ist.

Um die insbesondere einteilige Kurzschlussfeder im Isolierkörper überhaupt positionieren zu können sieht eine Ausführungsform der Erfindung vor, dass der Isolierkörper in der unteren Stirnfläche eine Öffnung aufweist, die geringfügig kleiner (z.B. kürzer) als der Basisschenkel der Kurzschlussfeder ist. Auf diese Weise kann die Kurzschlussfeder über die Öffnung "eingehebelt" und anschließend in der gewünschten Position im Isolierkörper ausgerichtet werden. Die anschließende Figurenbeschreibung zeigt dies beispielhaft.

Dabei kann die Öffnung in der unteren Stirnfläche in ihren Außenabmessungen den Außenabmessungen des Basisschenkels der Kurzschlussfeder angepasst sein. Ist der Basisschenkel der Kurzschlussfeder beispielsweise mehr oder weniger rechteckig, so kann auch die Aussparung rechteckig sein.

Die Kurzschlussfeder kann in ihrem Basisschenkel Öffnungen oder Ausschnitte aufweisen, durch die die Kontaktstifte (beabstandet) geführt werden. Es ist aber auch möglich, den Basisschenkel beispielsweise mäanderförmig zu führen und so gegenüberliegende seitliche Öffnungen für die Kontaktstift zu schaffen.

Eine weitere Möglichkeit für die Öffnungen/Aussparungen in der Kurzschlussfeder besteht darin, Aussparungen im Basisschenkel in die seitlichen U-Schenkel fortzuführen und dabei gleichzeitig die Kontaktzungen mit auszuschneiden. Auch diese Ausführungsform ist in der nachfolgenden Ausführungsform dargestellt.

Der Isolierkörper kann mit der Kurzschlussfeder vorkonfektioniert werden. Dabei kann die Kurzschlussfeder über entsprechende Ansätze, gegebenenfalls aber auch (allein) aufgrund einer gewissen Vorspannung, im Isolierkörper konfektioniert werden. Der Isolierkörper selbst kann in einen zugehörigen Gas-Generator eingeklebt werden.

Die Feder kann als kombinierte Biege- und/oder Torsionsfeder aufgebaut sein.

Weitere Merkmale der Erfindung ergeben sich aus den Merkmalen der Unteransprüche sowie den sonstigen Anmeldungsunterlagen.

Die Erfindung wird nachstehend anhand eines Ausführungsbeispieles näher erläutert. Dabei zeigen
- Fig. 1:: einen teilweise weggeschnittenen Längsschnitt durch ein Steckverbinder-System im unverriegelten Zustand
- Fig. 2:: wie Fig. 1, jedoch im verriegelten Zustand
- Fig. 3:: eine perspektivische Ansicht von der Steckseite auf einen Isolierkörper im Gasgenerator gemäß Figuren 1, 2
- Fig. 4:: wie Fig. 3, jedoch Ansicht von der Generatorseite
- Fig. 5:: eine perspektivische Ansicht der Kurzschlussfedern nach den Figuren 1, 2
- Fig. 6:: eine perspektivische Ansicht des Steckteils des Steckers nach den Figuren 1, 2

In den Figuren sind gleiche oder gleichwirkende Bauteile mit gleichen Bezugsziffern dargestellt.

In den Figuren 1 und 2 ist eine Dose (ein Gas-Generator) 10 und der untere Teil eines zugehörigen Steckers 12 zu erkennen, die gemeinsam ein Steckverbinder-System bilden. Der Stecker 12 ist in üblicher Weise mit Kontaktfedern 14.1, 14.2 ausgebildet, die mit zugehörigen Kontaktstiften 16.1, 16.2 kontaktiert werden sollen, die Bestandteil des Generators 10 sind.

Neben den Kontaktfedern 14.1, 14.2 verlaufen in Steckrichtung S auf gegenüberliegenden Seiten des Steckers 12 Rastarme 18.1, 18.2 mit nach Außen gerichteten Rastnasen 18.1n, 18.2n, die beim Aufsetzen des Steckers 12 auf den Generator 10 zunächst nach innen (gegeneinander) geführt werden, bevor sie jeweils nach außen in korrespondierenden Rastöffnungen 20.1, 20.2 der Umfangswand des Generators 10 einfedern.

Unmittelbar hinter den Rastarmen 18.1, 18.2 verlaufen in Steckrichtung S bewegbare Elemente 22.1, 22.2 zur Sekundärverriegelung der Rastarme 18.1, 18.2.

In einer topfartigen Aufnahme des Generators 10 liegt der in den Figuren 3, 4 in perspektivischer Ansicht dargestellte Isolierkörper 30.

Die Figuren 1-4 lassen erkennen, dass der mit im wesentlichen kreisförmiger unterer Stirnfläche 30u und kreisförmiger oberer Stirnfläche 30o ausgebildeter Isolierkörper einen Durchmesser aufweist, der im wesentlichen dem Abstand der Außenflächen der Rastarme 18.1, 18.2 (im gesteckten Zustand) entspricht.

Im Isolierkörper 30 sind unter anderem zwei in Steckrichtung S verlaufende Führungen 32.1, 32.2 vorgesehen, die der Aufnahme der Kontaktstift 16.1, 16.2 dienen.

In der unteren Stirnfläche 30u ist eine rechteckige Öffnung 34 zu erkennen, die bei der Montage der Zuführung einer Kurzschlussfeder 36 dient, die im einzelnen in Figur 5 dargestellt ist.

Sie besitzt im wesentlichen eine U-Form mit einem Basisschenkel 36b und zwei U-Schenkeln 36u1, 36u2. Etwa von der Mitte des Basisschenkels 36b verlaufen in Richtung auf die U-Schenkel 36u1, 36u2 Ausnehmungen 36a1, 36a2, die in die U-Schenkel 36u1, 36u2 übergehen, wo gleichzeitig etwa mittige Kontaktzungen 36z1, 36z2 ausgeformt werden, die gegeneinander gerichtet sind.

Am Übergangsbereich zwischen Basisschenkel 36b und U-Schenkeln 36u1, 36u2 sind außenseitig Noppen 36n zu erkennen. Mit diesen Noppen 36n liegt die Kurzschlussfeder 36 auf einer bodenseitig umlaufenden Stufe 30s des Isolierkörpers 30 auf. Dabei verläuft der Basisschenkel 36b im wesentlichen parallel zur Stirnfläche 30u des Isolierkörpers 30 und die U-Schenkel 36u1, 36u2 im wesentlichen parallel zu den Kontaktstiften 16.1, 16.2 beziehungsweise in Steckrichtung S.

Im unverriegelten Zustand von Dose 10 und Stecker 12 liegen die Kontaktzungen 36z1, 36z2 an gegenüberliegenden Umfangsflächen der Kontaktstifte 16.1, 16.2 an, wie Figur 1 zeigt.

Nach Aktivierung der Sekundärverriegelungselemente 22.1, 22.2 und deren Verschiebung in Steckrichtung S stoßen diese zu gegebener Zeit gegen die Kontaktzungen 36z1, 36z2 und lösen diese von den Kontaktstiften 16.1, 16.2 (Figur 2).

Da die U-Schenkel 36u1, 36u2 im wesentlichen parallel zu den Rastarmen 18.1, 18.2 verlaufen und die Bewegungsrichtung der Kontaktzungen 36z1, 36z2 im wesentlichen gleich der Bewegungsrichtung der Rastarme 18.1, 18.2 ist ( wenn diese in die Rastausnehmungen 20.1, 20.2 einfedern) ergibt sich, dass das für die Rastarme benötigte Bewegungsspiel in der Bewegungsrichtung für die Rastarme 18.1, 18.2 liegt. Auf diese Weise kann die Kurzschlussfeder 36 im Isolierkörper 30 konfektioniert werden, ohne die Stecköffnung in der Dose vergrößern zu müssen.

Figur 6 zeigt die hülsenartigen Führungsmittel 40.1, 40.2 für die Kontaktfedern 14.1, 14.2 sowie -schematisch- daneben ein weiteres, hülsenartiges Kodier-Element 42, welches in eine korrespondierende Ausnehmung 44 im Isolierkörper 30 einsetzbar ist, um eine exakte Ausrichtung von Stecker 12 und Dose 10 zu erreichen.

Weitere Kodier-Elemente können daneben oder auf der gegenüberliegenden Seite der Führungsmittel 40.1, 40.2 angeordnet sein. Das oder die Kodier-Elemente verlaufen generell im Wesentlichen axial, das heißt in Steckrichtung. Sie können aus Vollmaterial bestehen oder Hohlkörper sein. Sie lassen sich nach Art von Stegen, Flügeln oder dergleichen gestalten. Das Justierelement nach Fig. 6 hat im Schnitt eine Evolventenform. Eine (generell) unsymmetrische Bauform der einzelnen Kodier-Elemente stellt sicher, dass korrespondierende Teile des Steckverbinders nicht falsch gesteckt werden.

Die Führungsmittel 40.1, 40.2 sind vorne (am freien Ende) bei 40.3, 40.4 abgerundet. Zusammen können die nebeneinander angeordneten Führungsmittel 40.1, 40.2 eine pfeilartige oder domartige Geometrie an ihren freien Enden 40.3, 40.4 ergeben.

## Patentansprüche

1. Isolierkörper zum Einbau in einen Generator (10) als Bestandteil eines Steckverbinder-Systems mit Generator (10) und Stecker (12) für aufblasbare Rückhaltesysteme in Kraftfahrzeugen, mit folgenden Merkmalen:
a) Der Isolierkörper (30) weist parallel zur Steckrichtung (S) verlaufende Führungen (32.1, 32.2) zur Aufnahme von zwei Kontaktstiften (16.1., 16.2), die Bestandteil des Generators (10) sind, auf,
b) die Führungen (32.1, 32.2) verlaufen über die gesamte Höhe des Isolierkörpers (30) von einer unteren zu einer oberen Stirnfläche (30u, 30o),
c) im Isolierkörper (30) ist eine u-förmige Kurzschlussfeder (36) angeordnet, die wie folgt aufgebaut ist:
c1) ein Basisschenkel (36b) verläuft parallel zur unteren Stirnfläche (30u) des Isolierkörpers (30),
c2) zwei U-Schenkel (36u1, 36u2) verlaufen in Richtung auf die obere Stirnfläche (30o) des Isolierkörpers (30),
c3) von den U-Schenkeln (36u1, 36u2) stehen gegeneinandergerichtete Kontaktzungen (36z1, 36z2) ab, die im nicht gesteckten Zustand des Steckverbinder-Systems jeweils gegen einen Kontaktstift (16.1, 16.2) anliegen,
d) einer Öffnung (34) in der unteren Stirnfläche (30u), die geringfügig kleiner als der Basisschenkel (36b) der Kurzschlussfeder (36) ist.

2. Isolierkörper nach Anspruch 1mit einer einteiligen Kurzschlussfeder (36).

3. Isolierkörper nach Anspruch 2, bei dem die Öffnung (34) in der unteren Stirnfläche (30u) in ihren Außenabmessungen den Außenabmessungen des Basisschenkels (36b) der Kurzschlussfeder (36) angepasst ist.

4. Isolierkörper nach Anspruch 1, dessen Kurzschlussfeder (36) im Basisschenkel (36b) mindestens zwei Aussparungen (36a1, 36a2) aufweist, die die Kontaktstifte (16.1, 16.2) mit Abstand umgreifen.

5. Isolierkörper nach Anspruch 4, in dem die Aussparungen (36a1, 36a2) in die seitlichen U-Schenkeln (36u1, 36u2) fortgeführt sind und dabei die Kontaktzungen (36z1, 36z2) ausschneiden.

6. Isolierkörper nach Anspruch 1, bei dem die Kurzschlussfeder (36) so angeordnet ist, dass ihre U-Schenkel (36u1, 36u2) gegen die Kontaktstifte (16.1, 16.2) auf gegenüberliegenden Außenseiten anliegen.

7. Isolierkörper nach Anspruch 1, mit mindestens einer weiteren Aufnahmeöffnung (44) in Steckrichtung (S) zur Aufnahme mindestens eines Justiermittels (42) als Bestandteil eines zugehörigen Steckers (12).

8. Generator als Bestandteil eines Steckverbinder-Systems gemeinsam mit einem Stecker für aufblasbare Rückhaltesysteme in Kraftfahrzeugen, mit einem Isolierkörper nach einem der Ansprüche 1-7, wobei die U-Schenkeln (36u1, 36u2) der Kurzschlussfeder (36) im wesentlichen parallel zu Rastarmen (18.1, 18.2) des zugehörigen Steckers (12) verlaufen.

9. Stecker als Bestandteil eines Steckverbinder-Systems gemeinsam mit einem Generator für aufblasbare Rückhaltesysteme in Kraftfahrzeugen nach dem Anspruch 8, mit Führungsmitteln (40.1, 40.2) für Kontaktfedern, wobei die Führungsmittel (40.1, 40.2) an ihren vorderen, freien Enden (40.3, 40.4) verrundet sind.

## Claims

1. An insulating body for installation in a generator (10) as a component of a plug-in connector system having a generator (10) and a plug (12) for inflatable restraint systems in motor vehicles, having the following features:
a) The insulating body (30) has guides (32.1, 32.2) running parallel to the plugging direction (S) to receive two contact pins (16.1, 16.2), which are a component of generator (10),
b) the guides (32.1, 32.2) run over the entire height of the insulating body (30) from a lower face to an upper face (30u, 30o),
c) a U-shaped short circuit spring (36), which is constructed as follows, is arranged in the insulating body (30):
c1) a bottom leg (36b) runs parallel to the lower face (30u) of the insulating body (30),
c2) two U-legs (36u1, 36u2) run in the direction toward the upper face (30o) of the insulating body (30),
c3) contact tongues (36z1, 36z2) pointed toward one another, which each butt against a contact pin (16.1, 16.2) in the unplugged state of the plug-in connector system, project from the U-legs (36u1, 36u2),
d) an opening (34) in the lower face (30u) which is slightly smaller than the bottom leg (36b) of the short circuit spring (36).

2. The insulating body according to Claim 1, having a one-piece short circuit spring (36).

3. The insulating body according to Claim 2,
wherein the external dimensions of the opening (34) in the lower face (30u) are tailored to the external dimensions of the bottom leg (36b) of the short circuit spring (36).

4. The insulating body according to Claim 1,
whose short circuit spring (36) has at least two recesses (36a1, 36a2) in the bottom leg (36b), which encompass the contact pins (16.1, 16.2) with clearance.

5. The insulating body according to Claim 4,
wherein the recesses (36a1, 36a2) are extended into the lateral U-legs (36u1, 36u2) and at the same time cut out the contact tongues (36z1, 36z2).

6. The insulating body according to Claim 1,
wherein the short circuit spring (36) is arranged in such a way that its U-legs (36u1, 36u2) press against the contact pins (16.1, 16.2) on opposing outer sides.

7. The insulating body according to Claim 1,
having at least one further receptacle opening (44) in the plugging direction (S) to receive at least one justification means (42) as a component of an associated plug (12).

8. A generator as a component of a plug-in connector system together with a plug for inflatable restraint systems in motor vehicles, having an insulating body according to one of Claims 1-7,
wherein the U-legs (36u1, 36u2) of the short circuit spring (36) run essentially parallel to the latching arms (18.1, 18.2) of the associated plug (12).

9. A plug as a component of a plug-in connector system together with a generator for inflatable restraint systems in motor vehicles according to claim 8, having guide means (40.1, 40.2) for contact springs, wherein the guide means (40.1, 40.2) are rounded on their front, free ends (40.3, 40.4).

## Revendications

1. Elément isolant destiné à être monté dans un générateur (10) en tant que composant d'un système de connecteur avec un générateur (10) et une fiche (12) pour des systèmes de retenue gonflables dans des véhicules automobiles, avec les caractéristiques suivantes :
a) L' élément isolant (30) présente des guides (32.1, 32. 2) qui s'étendent parallèlement au sens d' enfichage (S) afin de recevoir deux broches de contact (16.1, 16.2) qui font partie intégrante du générateur (10),
b) les guides (32.1, 32. 2) s' étendent sur toute la hauteur de l'élément isolant (30) depuis une face inférieure (30u) j usqu' à une face supérieure (30o),
c) dans l'élément isolant (30) est disposé un ressort de court-circuitage (36) en forme de U qui possède la structure suivante :
c1) une branche de base (36b) s'étend parallèlement à la face inférieure (30u) de l'élément isolant (30),
c2) deux branches (36u1, 36u2) du U s'étendent en direction de la face supérieure (30o) de l'élément isolant (30),
c3) des branches (36u1, 36u2) du U dépassent des languettes de contact (36z1, 36z2) dirigées l'une vers l'autre qui, dans l'état non enfiché du système de connecteur, sont chacune en appui contre une broche de contact (16.1, 16.2),
d) un orifice (34) dans la face inférieure (30u) qui est à peine plus petit que la branche de base (36b) du ressort de court-circuitage (36).

2. Elément isolant selon la revendication 1, comprenant un ressort de court-circuitage (36) d'une seule pièce.

3. Elément isolant selon la revendication 2, dans lequel les dimensions extérieures de l'orifice (34) de la face inférieure (30u) sont adaptées aux dimensions extérieures de la branche de base (36b) du ressort de court-circuitage (36).

4. Elément isolant selon la revendication 1, dont le ressort de court-circuitage (36) présente dans la branche de base (36b) au moins deux évidements (36a1, 36a2) qui entourent les broches de contact (16.1, 16.2) avec un espace.

5. Elément isolant selon la revendication 4, dans lequel les évidements (36a1, 36a2) se prolongent dans les branches (36u1, 36u2) latérales du U et découpent ainsi les languettes de contact (36z1, 36z2).

6. Elément isolant selon la revendication 1, dans lequel le ressort de court-circuitage (36) est disposé de telle façon que ses branches (36u1, 36u2) du U sont en appui contre les broches de contact (16.1, 16.2) sur des faces externes en vis-à-vis.

7. Elément isolant selon la revendication 1, comprenant au moins un autre orifice réceptacle (44) dans le sens d'enfichage (S) pour recevoir au moins un moyen d'ajustement (42) en tant que composant d'une fiche (12) correspondante.

8. Générateur en tant que composant d'un système de connecteur ensemble avec une fiche pour des systèmes de retenue gonflables dans des véhicules automobiles, comprenant un élément isolant selon l'une des revendications 1 à 7, dans lequel les branches (36u1, 36u2) du U du ressort de court-circuitage (36) s'étendent pratiquement parallèlement à des bras d'encliquetage (18.1, 18.2) de la fiche (12) correspondante.

9. Fiche en tant que composant d'un système de connecteur ensemble avec un générateur pour des systèmes de retenue gonflables dans des véhicules automobiles selon la revendication 8, comprenant des moyens de guidage (40.1, 40.2) pour des ressorts de contact, les moyens de guidage (40.1, 40.2) étant arrondis au niveau de leurs extrémités avant libres (40.3, 40.4).
